# EUROPÄISCHE PATENTSCHRIFT

(11) **EP 3 346 050 B1**
(45) Veröffentlichungstag und Bekanntmachung des Hinweises auf die Patenterteilung: **07.04.2021**
(21) Anmeldenummer: 17208891.6
(22) Anmeldetag: 20.12.2017
(51) Int. Cl.: D06F 58/38, D06F 34/14, D06F 103/32, D06F 103/34, D06F 105/62

(54) **WÄSCHEBEHANDLUNGSGERÄT UND VERFAHREN ZUM BETREIBEN EINES WÄSCHEBEHANDLUNGSGERÄTS**
LAUNDRY TREATMENT DEVICE AND METHOD FOR OPERATING SAME
APPAREIL DE TRAITEMENT DU LINGE ET PROCÉDÉ DE FONCTIONNEMENT D'UN APPAREIL DE TRAITEMENT DU LINGE

(30) Priorität: 09.01.2017 DE 102017200177
(43) Veröffentlichungstag der Anmeldung: 11.07.2018
(73) Patentinhaber: BSH Hausgeräte GmbH, 81739 München (DE)
(72) Erfinder: Bache, Kai-Uwe, 10777 Berlin (DE); Harbach, Alvaro, 10555 Berlin (DE); Stolze, Andreas, 14612 Falkensee (DE)

(56) Entgegenhaltungen:
- EP-A1- 0 428 846
- EP-A1- 1 865 104
- EP-A1- 3 031 978
- EP-A1- 3 255 204
- JP-A- 2014 062 655

## Beschreibung

Die Erfindung betrifft ein Wäschebehandlungsgerät, insbesondere Wäschetrockner oder Waschtrockner, aufweisend wenigstens einen Prozessluftkreislauf, in dem während eines Trocknungsvorgangs zum Trocknen von in dem Prozessluftkreislauf befindlicher Wäsche eine Prozessluft umwälzbar ist, wenigstens einen an dem Prozessluftkreislauf angeordneten Temperatursensor zum Erfassen einer Temperatur der Prozessluft, wenigstens einen an dem Prozessluftkreislauf angeordneten Feuchtigkeitssensor zum Erfassen einer relativen Luftfeuchtigkeit der Prozessluft und wenigstens eine mit dem Temperatursensor und dem Feuchtigkeitssensor verbundene Elektronikeinheit, wobei die Elektronikeinheit eingerichtet ist, während des Trocknungsvorgangs aus der gemessenen Temperatur und der gemessenen relativen Luftfeuchtigkeit eine Wasserbeladung der Prozessluft zu ermitteln und ein Maximum der Wasserbeladung der Prozessluft zu ermitteln.

Des Weiteren betrifft die Erfindung ein Verfahren zum Betreiben eines Wäschebehandlungsgeräts, das wenigstens einen Prozessluftkreislauf, in dem während eines Trocknungsvorgangs zum Trocknen von in dem Prozessluftkreislauf befindlicher Wäsche eine Prozessluft umwälzbar ist, aufweist, wobei eine Temperatur und eine relative Luftfeuchtigkeit der Prozessluft während des Trocknungsvorgangs gemessen werden, wobei während des Trocknungsvorgangs aus der gemessenen Temperatur und der gemessenen relativen Luftfeuchtigkeit eine Wasserbeladung der Prozessluft und ein Maximum der Wasserbeladung der Prozessluft ermittelt wird.

Ein Wäschetrockner umfasst einen Prozessluftkreislauf, in dem während der Durchführung eines Trocknungsvorgangs eine Prozessluft umgewälzt wird. Die Prozessluft wird hierbei durch einen Behälter geführt, in dem eine zu trocknende Wäsche enthaltende Wäschetrommel drehbar angeordnet ist und der einen Abschnitt des Prozessluftkreislaufs bildet.

Ein Feuchtigkeitsgrad bzw. Trockengrad von zu trocknender Wäsche innerhalb der Wäschetrommel kann herkömmlich beispielsweise über eine Messung des elektrischen Widerstands der Wäsche ermittelt werden. Alternativ kann ein Feuchtigkeitsgrad bzw. Trockengrad von zu trocknenden Wäsche innerhalb der Wäschetrommel herkömmlich beispielsweise über eine Messung der relativen Feuchtigkeit der Prozessluft mittels eines Feuchtigkeitssensors ermittelt werden.

EP 3 255 204 A1 gilt gemäß Artikel 54(3) EPÜ als Stand der Technik und offenbart ein Wäschebehandlungsgerät in Form eines Wäschetrockners oder Waschtrockners. Das Wäschebehandlungsgerät weist einen Prozessluftkreislauf auf, in dem während eines Trocknungsvorgangs zum Trocknen von in dem Prozessluftkreislauf befindlicher Wäsche eine Prozessluft umwälzbar ist. Des Weiteren weist das Wäschebehandlungsgerät einen an dem Prozessluftkreislauf angeordneten Temperatursensor zum Erfassen einer Temperatur der Prozessluft, einen an dem Prozessluftkreislauf angeordneten Feuchtigkeitssensor zum Erfassen einer relativen Luftfeuchtigkeit der Prozessluft und eine mit dem Temperatursensor und dem Feuchtigkeitssensor verbundene Elektronikeinheit auf. Die Elektronikeinheit ist eingerichtet, während des Trocknungsvorgangs aus der gemessenen Temperatur und der gemessenen relativen Luftfeuchtigkeit eine Wasserbeladung der Prozessluft zu ermitteln und ein Maximum der Wasserbeladung der Prozessluft zu ermitteln.

EP 1 865 104 A1 offenbart einen Trockenschrank mit einem Prozessluftkreislauf, in dem während eines Trocknungsvorgangs zum Trocknen von in dem Prozessluftkreislauf befindlicher Wäsche eine Prozessluft umwälzbar ist. Des Weiteren weist der Trockenschrank einen an dem Prozessluftkreislauf angeordneten Temperatursensor zum Erfassen einer Temperatur der Prozessluft, einen an dem Prozessluftkreislauf angeordneten Feuchtigkeitssensor zum Erfassen einer relativen Luftfeuchtigkeit der Prozessluft und eine mit dem Temperatursensor und dem Feuchtigkeitssensor verbundene Elektronikeinheit auf.

DE 10 2006 053 274 A1 offenbart ein Verfahren zum Ermitteln der Ladungsmenge an Wäsche in einem Laderaum mit Luftauslass eines Wäschetrockners, insbesondere eines Abluftwäschetrockners, wobei die absolute Luftfeuchtigkeit im Luftauslass aus dem Laderaum gemessen wird und die Ladungsmenge in dem Laderaum durch Ermittlung des Maximalwertes und/oder des Verlaufs der absoluten Luftfeuchtigkeit im Luftauslass aus dem Laderaum bestimmt wird.

EP 0 428 846 A1 offenbart einen Wäschetrockner mit einem Steuersystem, das einen Feuchtigkeitsgehaltssensor zum Erfassen eines Feuchtigkeitsgehalts der aus einer Wäschetrommel des Wäschetrockners ausströmenden Prozessluft. Das Steuersystem speichert einen während eines Trocknungsvorgangs erfassten maximalen Feuchtigkeitsgehalt und vergleicht diesen mit einem mit dem Feuchtigkeitsgehaltssensor erfassten aktuellen Feuchtigkeitsgehalt der Prozessluft, wobei ein Erhitzen der der Wäschetrommel zuströmenden Prozessluft verringert oder unterbrochen wird, wenn eine Differenz zwischen dem aktuell erfassten Feuchtigkeitsgehalt und dem maximalen Feuchtigkeitsgehalt einen vorbestimmten Wert erreicht.

Die oben beschriebenen herkömmlichen Verfahren sind von der Messgenauigkeit und der Lebensdauerfestigkeit der jeweilig verwendeten Sensoren abhängig. Bekannt ist in diesem Zusammenhang, dass Feuchtigkeitssensoren vor allem in Bereichen hoher relativer Luftfeuchtigkeit große Messabweichungen bzw. Messungenauigkeiten aufweisen.

Eine Aufgabe der Erfindung ist es, ein Wäschebehandlungsgerät zu schaffen, mit dem zur Verbesserung eines mit dem Wäschebehandlungsgerät durchführbaren Trocknungsvorgangs eine genauere Erfassung des Feuchtigkeitsgrads von zu trocknender Wäsche möglich ist.

Diese Aufgabe wird durch die unabhängigen Patentansprüche gelöst. Vorteilhafte Ausgestaltungen sind in der nachfolgenden Beschreibung, den abhängigen Patentansprüchen und der Figur wiedergegeben, wobei diese Ausgestaltungen jeweils für sich genommen oder in verschiedener Kombination von wenigstens zwei dieser Ausgestaltungen miteinander einen weiterbildenden, insbesondere auch bevorzugten oder vorteilhaften, Aspekt der Erfindung darstellen können. Ausgestaltungen des Wäschebehandlungsgeräts können dabei Ausgestaltungen des Verfahrens entsprechen, und umgekehrt, selbst wenn im Folgenden hierauf im Einzelfall nicht explizit hingewiesen wird.

Ein erfindungsgemäßes Wäschebehandlungsgerät, insbesondere Wäschetrockner oder Waschtrockner, umfasst wenigstens einen Prozessluftkreislauf, in dem während eines Trocknungsvorgangs zum Trocknen von in dem Prozessluftkreislauf befindlicher Wäsche eine Prozessluft umwälzbar ist, wenigstens einen an dem Prozessluftkreislauf angeordneten Temperatursensor zum Erfassen einer Temperatur der Prozessluft, wenigstens einen an dem Prozessluftkreislauf angeordneten Feuchtigkeitssensor zum Erfassen einer relativen Luftfeuchtigkeit der Prozessluft und wenigstens eine mit dem Temperatursensor und dem Feuchtigkeitssensor verbundene Elektronikeinheit. Die Elektronikeinheit ist eingerichtet, während des Trocknungsvorgangs aus der gemessenen Temperatur und der gemessenen relativen Luftfeuchtigkeit eine Wasserbeladung der Prozessluft zu ermitteln, ein Maximum der Wasserbeladung der Prozessluft zu ermitteln, einen Wert einer Abweichung der momentanen Wasserbeladung von dem Maximum der Wasserbeladung zu ermitteln und ein Abschaltsignal zum Beenden des Trocknungsvorgangs zu erzeugen, wenn der Wert der Abweichung einen vorgegebenen Grenzwert erreicht.

Erfindungsgemäß wird der Trocknungsvorgang nicht, wie herkömmlich, in Abhängigkeit der absoluten Feuchtigkeit der Prozessluft, sondern in Abhängigkeit einer Abweichung der momentanen Wasserbeladung der Prozessluft von dem ermittelten Maximum der Wasserbeladung der Prozessluft gesteuert und/oder geregelt. Hierdurch wird die Steuerung und/oder Regelung des Trocknungsvorgangs unabhängig von der Messgenauigkeit und einem Drift von Messwerten des Feuchtigkeitssensors über die Lebensdauer des Feuchtigkeitssensors. Insbesondere lässt sich hierdurch unabhängig von der Messgenauigkeit des Feuchtigkeitssensors auf den Trockengrad der zu trocknenden Wäsche schließen.

Nach einer von der jeweiligen Beladung der Wäschetrommel und der jeweiligen Anfangsfeuchtigkeit der zu trocknenden Wäsche abhängigen Aufheizphase des Trocknungsvorgangs ist die Trocknung der Wäsche in einem stationären Zustand. Dabei kann die relative Luftfeuchtigkeit der aus der Wäschetrommel des Wäschebehandlungsgeräts ausströmenden Prozessluft bis auf 100 % ansteigen. Sowohl die Wasserbeladung der in den Behälter einzuleitenden Prozessluft, als auch die Wasserbeladung der aus dem Behälter ausströmenden Prozessluft weisen ein Maximum auf. Ein solches Maximum der Wasserbeladung der Prozessluft wird gemäß der Erfindung während des Trocknungsvorgangs fortlaufend ermittelt. Mit zunehmendem Trockengrad der Wäsche sinkt die Wasserbeladung der Prozessluft.

Die Wasserbeladung x von Luft hängt mit der relativen Luftfeuchtigkeit *ϕ* wie folgt zusammen: $x = \frac{{m}_{W}}{{m}_{L}} = \frac{{M}_{W}}{{M}_{L}} ⋅ \frac{{p}_{S} \left(T\right)}{p / φ - {p}_{S} \left(T\right)} = 0,622 ⋅ \frac{{p}_{S} \left(T\right) 5}{p / φ - {p}_{S} \left(T\right)}$ wobei *m_{W}* für die Wassermasse, *m_{L}* für die Masse der trockenen Luft, *M_{W}* für die Molmasse des Wassers, *M_{L}* für die Molmasse der trockenen Luft, *ps* für den Dampfdruck, *p* für den Gesamtdruck und *T* für die Temperatur steht. Der Gesamtdruck *p* kann bei der vorliegenden Erfindung als konstant angenommen werden und entspricht dem Luftdruck in der Umgebung des Wäschebehandlungsgeräts. Der Dampfdruck *pₛ(T)* kann aus der Temperaturmessung ermittelt werden. Folglich kann die Wasserbeladung der Prozessluft erfindungsgemäß aus der Temperaturmessung und der Messung der relativen Feuchtigkeit berechnet werden.

Die Elektronikeinheit kann durch eine Geräteelektronik des Wäschebehandlungsgeräts gebildet oder als separate Einheit ausgebildet sein. In ersterem Fall kann die Erfindung kostengünstig durch eine Software-Implementierung in die Geräteelektronik realisiert werden, wenn das Wäschebehandlungsgerät zusätzlich den Temperatursensor und den Feuchtigkeitssensor aufweist. Hierdurch ist auch eine Nachrüstung vorhandener Wäschebehandlungsgeräte mit der erfindungsgemäßen Funktionalität möglich. Ist die Elektronikeinheit durch die Geräteelektronik des Wäschebehandlungsgeräts gebildet, kann die Elektronikeinheit das erzeugte Abschaltsignal selbst dazu verwenden, den Trocknungsvorgang zu beenden, wenn der Wert der Abweichung den vorgegebenen Grenzwert erreicht.

Der Prozessluftkreislauf umfasst wenigstens ein Prozessluftgebläse, mit dem während eines Trocknungsvorgangs die Prozessluft in dem Prozessluftkreislauf umwälzbar ist. Zudem kann der Prozessluftkreislauf wenigstens einen Prozessluftfilter zum Reinigen der Prozessluft aufweisen. Dass der Temperatursensor an dem Prozessluftkreislauf angeordnet ist, bedeutet, dass er zumindest teilweise innerhalb des Prozessluftkreislaufs angeordnet ist, um in einen direkten Kontakt mit der Prozessluft zu gelangen. Dass der Feuchtigkeitssensor an dem Prozessluftkreislauf angeordnet ist, bedeutet, dass er zumindest teilweise innerhalb des Prozessluftkreislaufs angeordnet ist, um in einen direkten Kontakt mit der Prozessluft zu gelangen.

Das Wäschebehandlungsgerät kann zudem wenigstens eine Heizeinrichtung zum Aufheizen der Prozessluft aufweisen, die an dem Prozessluftkreislauf angeordnet ist. Die Heizeinrichtung kann beispielsweise als elektrische Widerstandsheizung ausgebildet oder durch einen Wärmetauscher einer Wärmepumpe gebildet sein. Des Weiteren umfasst das Wäschebehandlungsgerät wenigstens eine an dem Prozessluftkreislauf angeordnete Kondensationseinrichtung zum Kondensieren von in der Prozessluft enthaltener Feuchtigkeit. Die Kondensationseinrichtung kann durch einen Wärmetauscher einer Wärmepumpe oder als separate Einheit ausgebildet sein.

Das erfindungsgemäße Wäschebehandlungsgerät kann auch zwei oder mehrere Temperatursensoren zum Erfassen der Temperatur der Prozessluft und/oder zwei oder mehrere Feuchtigkeitssensoren zum Erfassen der relativen Luftfeuchtigkeit der Prozessluft aufweisen.

Das Wäschebehandlungsgerät kann als Wäschetrockner, Waschtrockner oder Schranktrockner ausgebildet sein.

Gemäß einer vorteilhaften Ausgestaltung ist der Feuchtigkeitssensor bezüglich einer Strömungsrichtung der Prozessluft in dem Prozessluftkreislauf vor einem Behälter des Wäschebehandlungsgeräts, der eine Wäschetrommel des Wäschebehandlungsgeräts aufnimmt und einen Abschnitt des Prozessluftkreislaufs bildet, und nach einer an dem Prozessluftkreislauf angeordneten Kondensationseinrichtung des Wäschebehandlungsgeräts angeordnet. Da die relative Luftfeuchtigkeit der Prozessluft nach Passieren der Kondensationseinrichtung deutlich geringer als diejenige der aus dem Behälter ausströmenden Prozessluft ist, ist der Feuchtigkeitssensor einer geringeren relativen Luftfeuchtigkeit ausgesetzt. Dadurch wird vermieden, dass der Feuchtigkeitssensor durch eine hohe relative Luftfeuchtigkeit beeinträchtigt wird, was die Messung der relativen Luftfeuchtigkeit ungenau machen würde. Insbesondere bei Verwendung mehrerer Feuchtigkeitssensoren ist diese Positionierung der Feuchtigkeitssensoren von Vorteil, da sowohl die Temperatur, als auch die relative Luftfeuchtigkeit der Prozessluft in dem genannten Bereich des Prozessluftkreislaufs geringeren Schwankungen unterliegen. Wären mehrere Feuchtigkeitssensoren bezüglich der Strömungsrichtung der Prozessluft in dem Prozessluftkreislauf nach dem Behälter und vor der Kondensationseinrichtung angeordnet, könnten die Messwerte der einzelnen Feuchtigkeitssensoren sich insbesondere bei einer maximalen Wasserbeladung der Prozessluft und einer Wasserbeladung der Prozessluft gegen Ende des Trocknungsvorgangs derart stark voneinander unterscheiden, dass eine genaue Steuerung und/oder Regelung des Trocknungsvorgangs nicht mehr möglich wäre. Die vorliegende Ausgestaltung macht zudem eine aufwändige Auslese der Feuchtigkeitssensoren nach Güteklassen überflüssig.

Gemäß einem erfindungsgemäßen Verfahren zum Betreiben eines Wäschebehandlungsgeräts, das wenigstens einen Prozessluftkreislauf aufweist, in dem während eines Trocknungsvorgangs zum Trocknen von in dem Prozessluftkreislauf befindlicher Wäsche eine Prozessluft umwälzbar ist, werden während des Trocknungsvorgangs eine Temperatur und eine relative Luftfeuchtigkeit der Prozessluft gemessen, wird während des Trocknungsvorgangs aus der gemessenen Temperatur und der gemessenen relativen Luftfeuchtigkeit eine Wasserbeladung der Prozessluft ermittelt, wird ein Maximum der Wasserbeladung der Prozessluft ermittelt, wird ein Wert einer Abweichung der momentanen Wasserbeladung von dem Maximum der Wasserbeladung ermittelt und wird der Trocknungsvorgang beendet, wenn der Wert der Abweichung einen vorgegebenen Grenzwert erreicht.

Mit dem Verfahren sind die oben mit Bezug auf das Wäschebehandlungsgerät genannten Vorteile entsprechend verbunden. Insbesondere kann das Wäschebehandlungsgerät gemäß einer der vorgenannten Ausgestaltungen oder einer beliebigen Kombination von wenigstens zwei dieser Ausgestaltungen zur Durchführung des Verfahrens eingesetzt werden.

Gemäß einer vorteilhaften Ausgestaltung wird die relative Luftfeuchtigkeit der Prozessluft bezüglich einer Strömungsrichtung der Prozessluft in dem Prozessluftkreislauf vor einem Behälter des Wäschebehandlungsgeräts, der eine Wäschetrommel des Wäschebehandlungsgeräts aufnimmt und einen Abschnitt des Prozessluftkreislaufs bildet, und nach einer an dem Prozessluftkreislauf angeordneten Kondensationseinrichtung des Wäschebehandlungsgeräts gemessen. Mit dieser Ausgestaltung sind die oben mit Bezug auf die entsprechende Ausgestaltung des Wäschebehandlungsgeräts genannten Vorteile entsprechend verbunden.

Die Erfindung ist nicht auf die angegebene Kombination der Merkmale der unabhängigen Patentansprüche und der abhängigen Patentansprüche beschränkt. Es ergeben sich darüber hinaus weitere Möglichkeiten, einzelne Merkmale, insbesondere dann, wenn sie sich aus den Patentansprüchen, der nachfolgenden Beschreibung des Ausführungsbeispiels oder unmittelbar aus der Figur ergeben, miteinander zu kombinieren. Außerdem soll die Bezugnahme der Patentansprüche auf die Figur durch die Verwendung von Bezugszeichen den Schutzumfang der Patentansprüche auf keinen Fall auf das dargestellte Ausführungsbeispiel beschränken.

Im Folgenden wird die Erfindung unter Bezugnahme auf die anliegende Figur anhand einer bevorzugten Ausführungsform exemplarisch erläutert. Es zeigt:
- Fig. 1: eine schematische Darstellung eines Ausführungsbeispiels für ein Wäschebehandlungsgerät.

Fig. 1 zeigt eine schematische Darstellung eines Ausführungsbeispiels für ein Wäschebehandlungsgerät 1.

Das Wäschebehandlungsgerät 1 umfasst einen Prozessluftkreislauf 2, in dem während eines Trocknungsvorgangs zum Trocknen von in dem Prozessluftkreislauf 2 befindlicher Wäsche eine Prozessluft entsprechend der Strömungsrichtung 3 umwälzbar ist. Des Weiteren umfasst das Wäschebehandlungsgerät 1 einen Behälter 4, der eine Wäschetrommel 5 des Wäschebehandlungsgeräts 1 aufnimmt und einen Abschnitt des Prozessluftkreislaufs 2 bildet.

Zudem umfasst das Wäschebehandlungsgerät 1 einen an dem Prozessluftkreislauf 2 angeordneten Temperatursensor 6 zum Erfassen einer Temperatur der Prozessluft. Des Weiteren umfasst das Wäschebehandlungsgerät 1 einen an dem Prozessluftkreislauf 2 angeordneten Feuchtigkeitssensor 7 zum Erfassen einer relativen Luftfeuchtigkeit der Prozessluft. Ferner umfasst das Wäschebehandlungsgerät 1 eine mit dem Temperatursensor 6 und dem Feuchtigkeitssensor 7 verbundene Elektronikeinheit 8.

Die Elektronikeinheit 8 ist eingerichtet, während des Trocknungsvorgangs aus der gemessenen Temperatur und der gemessenen relativen Luftfeuchtigkeit eine Wasserbeladung der Prozessluft zu ermitteln, ein Maximum der Wasserbeladung der Prozessluft zu ermitteln, einen Wert einer Abweichung der momentanen Wasserbeladung von dem Maximum der Wasserbeladung zu ermitteln und ein Abschaltsignal zum Beenden des Trocknungsvorgangs zu erzeugen, wenn der Wert der Abweichung einen vorgegebenen Grenzwert erreicht.

Der Feuchtigkeitssensor 7 und der Temperatursensor 6 sind bezüglich der Strömungsrichtung 3 der Prozessluft in dem Prozessluftkreislauf 2 vor dem Behälter 4 und nach einer an dem Prozessluftkreislauf 2 angeordneten Kondensationseinrichtung 9 des Wäschebehandlungsgeräts 1 angeordnet.

### Bezugszeichenliste

- 1: Wäschebehandlungsgerät
- 2: Prozessluftkreislauf
- 3: Strömungsrichtung (Prozessluft)
- 4: Behälter
- 5: Wäschetrommel
- 6: Temperatursensor
- 7: Feuchtigkeitssensor
- 8: Elektronikeinheit
- 9: Kondensationseinrichtung

## Patentansprüche

1. Wäschebehandlungsgerät (1), insbesondere Wäschetrockner oder Waschtrockner, aufweisend wenigstens einen Prozessluftkreislauf (2), in dem während eines Trocknungsvorgangs zum Trocknen von in dem Prozessluftkreislauf (2) befindlicher Wäsche eine Prozessluft umwälzbar ist, wenigstens einen an dem Prozessluftkreislauf (2) angeordneten Temperatursensor (6) zum Erfassen einer Temperatur der Prozessluft, wenigstens einen an dem Prozessluftkreislauf (2) angeordneten Feuchtigkeitssensor (7) zum Erfassen einer relativen Luftfeuchtigkeit der Prozessluft und wenigstens eine mit dem Temperatursensor (6) und dem Feuchtigkeitssensor (7) verbundene Elektronikeinheit (8), wobei die Elektronikeinheit (8) eingerichtet ist, während des Trocknungsvorgangs aus der gemessenen Temperatur und der gemessenen relativen Luftfeuchtigkeit eine Wasserbeladung der Prozessluft zu ermitteln und ein Maximum der Wasserbeladung der Prozessluft zu ermitteln, wobei die Elektronikeinheit (8) eingerichtet ist, einen Wert einer Abweichung der momentanen Wasserbeladung von dem Maximum der Wasserbeladung zu ermitteln und ein Abschaltsignal zum Beenden des Trocknungsvorgangs zu erzeugen, wenn der Wert der Abweichung einen vorgegebenen Grenzwert erreicht.

2. Wäschebehandlungsgerät (1) nach Anspruch 1, wobei der Feuchtigkeitssensor (7) bezüglich einer Strömungsrichtung (3) der Prozessluft in dem Prozessluftkreislauf (2) vor einem Behälter (4) des Wäschebehandlungsgeräts (1), der eine Wäschetrommel (5) des Wäschebehandlungsgeräts (1) aufnimmt und einen Abschnitt des Prozessluftkreislaufs (2) bildet, und nach einer an dem Prozessluftkreislauf (2) angeordneten Kondensationseinrichtung (9) des Wäschebehandlungsgeräts (1) angeordnet ist.

3. Verfahren zum Betreiben eines Wäschebehandlungsgeräts (1), das wenigstens einen Prozessluftkreislauf (2) aufweist, in dem während eines Trocknungsvorgangs zum Trocknen von in dem Prozessluftkreislauf (2) befindlicher Wäsche eine Prozessluft umwälzbar ist, wobei eine Temperatur und eine relative Luftfeuchtigkeit der Prozessluft während des Trocknungsvorgangs gemessen werden, wobei während des Trocknungsvorgangs aus der gemessenen Temperatur und der gemessenen relativen Luftfeuchtigkeit eine Wasserbeladung der Prozessluft und ein Maximum der Wasserbeladung der Prozessluft ermittelt wird, wobei während des Trocknungsvorgangs ein Wert einer Abweichung der momentanen Wasserbeladung von dem Maximum der Wasserbeladung ermittelt wird und dass der Trocknungsvorgang beendet wird, wenn der Wert der Abweichung einen vorgegebenen Grenzwert erreicht.

4. Verfahren nach Anspruch 1, wobei die relative Luftfeuchtigkeit der Prozessluft bezüglich einer Strömungsrichtung (3) der Prozessluft in dem Prozessluftkreislauf (2) vor einem Behälter (4) des Wäschebehandlungsgeräts (1), der eine Wäschetrommel (5) des Wäschebehandlungsgeräts (1) aufnimmt und einen Abschnitt des Prozessluftkreislaufs (2) bildet, und nach einer an dem Prozessluftkreislauf (2) angeordneten Kondensationseinrichtung (9) des Wäschebehandlungsgeräts (1) gemessen wird.

## Claims

1. Laundry treatment device (1), in particular tumble dryer or washer-dryer, having at least one process air circuit (2), in which a process air can be circulated during a drying process for drying laundry located in the process air circuit (2), at least one temperature sensor (6) arranged on the process air circuit (2) for recording a temperature of the process air, at least one humidity sensor (7) arranged on the process air circuit (2) for recording a relative air humidity of the process air and at least one electronic unit (8) connected to the temperature sensor (6) and the humidity sensor (7), wherein the electronic unit (8) is configured to determine a water loading of the process air from the measured temperature and the measured relative air humidity during the drying process and to determine a maximum of the water loading of the process air, wherein the electronic unit (8) is configured to determine a value of a deviation of the momentary water loading from the maximum of the water loading and to generate a switch-off signal in order to terminate the drying process if the value of the deviation reaches a predetermined limit value.

2. Laundry treatment device (1) according to claim 1, wherein with respect to a flow direction (3) of the process air in the process air circuit (2), the humidity sensor (7) is arranged in front of a container (4) of the laundry treatment device (1), which accommodates a laundry drum (5) of the laundry treatment device (1) and forms a section of the process air circuit (2), and downstream of a condensation facility (9) of the laundry treatment device (1) arranged on the process air circuit (2).

3. Method for operating a laundry treatment device (1), which has at least one process air circuit (2), in which a process air can be circulated during a drying process for drying laundry located in the process air circuit (2), wherein a temperature and a relative air humidity of the process air are measured during the drying process, wherein during the drying process a water loading of the process air and a maximum of the water loading of the process air is determined from the measured temperature and the measured relative air humidity, wherein during the drying process, a value of a deviation in the momentary water loading from the maximum of the water loading is determined and that the drying process is terminated when the value of the deviation reaches a predetermined limit value.

4. Method according to claim 1, wherein with respect to a flow direction (3) of the process air in the process air circuit (2) the relative air humidity of the process air is measured upstream of a container (4) of the laundry treatment device (1), which accommodates a laundry drum (5) of the laundry treatment device (1) and forms a section of the process air circuit (2), and downstream of a condensation facility (9), of the laundry treatment device (1), arranged on the process air circuit (2).

## Revendications

1. Appareil de traitement du linge (1), notamment sèche-linge ou lave-linge séchant, présentant au moins un circuit d'air de processus (2) dans lequel un air de processus peut être mis en circulation pendant une opération de séchage destinée à sécher du linge se trouvant dans le circuit d'air de processus (2), au moins un capteur de température (6) disposé sur le circuit d'air de processus (2), destiné à détecter une température de l'air de processus, au moins un capteur d'humidité (7) disposé sur le circuit d'air de processus (2), destiné à détecter une humidité relative de l'air de processus, et au moins une unité électronique (8) reliée au capteur de température (6) et au capteur d'humidité (7), dans lequel l'unité électronique (8) est configurée pour déterminer une charge en eau de l'air de processus à partir de la température mesurée et de l'humidité relative de l'air mesurée pendant l'opération de séchage et pour déterminer un maximum de la charge en eau de l'air de processus, dans lequel l'unité électronique (8) est configurée pour déterminer une valeur d'une différence de la charge en eau actuelle par rapport au maximum de la charge en eau, et pour générer un signal d'arrêt pour terminer l'opération de séchage lorsque la valeur de la différence atteint une valeur limite prédéfinie.

2. Appareil de traitement du linge (1) selon la revendication 1, dans lequel le capteur d'humidité (7) est disposé, par rapport à un sens de flux (3) de l'air de processus dans le circuit d'air de processus (2), en amont d'un récipient (4) de l'appareil de traitement du linge (1), lequel loge un tambour à linge (5) de l'appareil de traitement du linge (1) et forme une section du circuit d'air de processus (2), et en aval d'un dispositif de condensation (9) de l'appareil de traitement du linge (1), disposé sur le circuit d'air de processus (2).

3. Procédé de fonctionnement d'un appareil de traitement du linge (1) qui présente au moins un circuit d'air de processus (2) dans lequel un air de processus peut être mis en circulation pendant une opération de séchage destinée à sécher du linge se trouvant dans le circuit d'air de processus (2), dans lequel une température et une humidité relative de l'air de processus sont mesurées pendant l'opération de séchage, dans lequel une charge en eau de l'air de processus est déterminée à partir de la température mesurée et de l'humidité relative de l'air mesurée pendant l'opération de séchage, et un maximum de la charge en eau de l'air de processus est déterminé, dans lequel une valeur d'une différence de la charge en eau actuelle par rapport au maximum de la charge en eau est déterminée, et en ce que l'opération de séchage est terminée lorsque la valeur de la différence atteint une valeur limite prédéfinie.

4. Procédé selon la revendication 1, dans lequel l'humidité relative de l'air de processus par rapport à un sens de flux (3) de l'air de processus dans le circuit d'air de processus (2) est mesurée en amont d'un récipient (4) de l'appareil de traitement du linge (1), lequel loge un tambour à linge (5) de l'appareil de traitement du linge (1) et forme une section du circuit d'air de processus (2), et en aval d'un dispositif de condensation (9) de l'appareil de traitement du linge (1), disposé sur le circuit d'air de processus (2).
